# EUROPÄISCHE PATENTSCHRIFT

(11) **EP 1 597 744 B1**
(45) Veröffentlichungstag und Bekanntmachung des Hinweises auf die Patenterteilung: **02.05.2007**
(21) Anmeldenummer: 04714302.9
(22) Anmeldetag: 25.02.2004
(51) Int. Cl.: H01H 39/00

(54) **PYROMECHANISCHE TRENNVORRICHTUNG MIT SPEZIELL GEFORMTER STROMLEITERSCHIENE**
PYROMECHANICAL SEPARATING DEVICE WITH A SPECIALLY SHAPED CURRENT CONDUCTOR RAIL
DISPOSITIF DE SEPARATION PYROMECANIQUE COMPORTANT UNE BARRE ELECTROCONDUCTRICE A FORME SPECIALE

(30) Priorität: 26.02.2003 DE 10308185
(43) Veröffentlichungstag der Anmeldung: 23.11.2005
(73) Patentinhaber: Delphi Technologies, Inc., Troy, MI 48007 (US); AUDI AG, 85045 Ingolstadt (DE); Gessmann GmbH & Co. KG, 74211 Leingarten (DE)
(72) Erfinder: VON BEHR, Diedrich, 91054 Erlangen (DE); BREDE, Uwe, 90765 Fuerth (DE); KORDEL, Gerhard, 90455 Nuernberg-Kornburg (DE); NEUSER, Jürgen, 74252 Massenbachhausen (DE); SEITZ, Wolfgang, 74211 Leingarten (DE); BAYER, Paulus, 85128 Nassenfeld/Zell (DE); SEITZ, Georg, 85092 Kasing (DE)
(74) Vertreter: Manitz, Finsterwald & Partner GbR
(86) Internationale Anmeldenummer: PCT/EP2004/001835
(87) Internationale Veröffentlichungsnummer: WO 2004/077478

(56) Entgegenhaltungen:
- EP-A- 0 936 647
- DE-A- 19 732 650
- DE-A- 19 817 133
- DE-U- 29 700 594
- US-A- 4 224 487

## Beschreibung

Die Erfindung betrifft eine pyromechanische Trennvorrichtung nach dem Oberbegriff des Anspruchs 1 (vgl. US-A-4 224 487).

Eine weitere pyromechanische Trennvorrichtung ist in der DE 197 12 387 A1 beschrieben und zeigt eine elektrisch leitende Stromleiterschiene, die geradlinig in einem Gehäuse angeordnet ist.

Nachteilig an dieser Art Leiterführung ist, dass auf Grund der geradlinigen Leiterführung durch die notwendige Schraubverbindung z. B. an eine Autobatterie, es durch die beim Fahrzeugbetrieb auftretenden Vibrationen, Stöße, Temperaturwechsel etc. zu ungewollten Verformungen und Verspannungen der Stromiefterschiene kommt, was im Extremfall zum Bruch der Stromleiterschiene führt, wodurch die Stromversorgung im Fahrzeug ungewollt unterbrochen wäre.

Der Erfindung liegt die Aufgabe zu Grunde, eine pyromechanische Trennvorrichtung nach dem Oberbegriff des Anspruchs 1 so weiterzubilden, dass die mechanische und die elektrische Trennung verbessert ist.

Erfindungsgemäß wird diese Aufgabe durch die Merkmale des Anspruchs 1 gelöst.

In vorteilhafter Ausgestaltung der Erfindung durchzieht die Verjüngung des Leiterquerschnitts die gesamte Breite der Stromleiterschiene.

Die rechtwinklig zur Ebene der Trennstelle ausgebildete Anordnung der Endstücke wird bevorzugt durch jeweils zweimaliges rechtwinkliges Umbiegen der Stromleiterschiene erreicht. Dieses Umbiegen erfolgt dabei an zwei unterschiedlichen Stellen der Stromleiterschiene.

Erfindungsgemäß weist ein Übergang eine einseitige Kerbung in der Verjüngung auf und ist der andere Übergang als Biegestelle ausgebildet. Hierdurch kann der Trennmeißel die Trennstelle an der Kerbung durchtrennen und anschließend die Verjüngung an der Biegestelle umbiegen.

Erleichtert wird dies, indem die Biegestelle eine Einkerbung an der dem Trennmeißel abgewandten Seite des Übergangs aufweist.

Bevorzugt wird diese pyromechanische Trennvorrichtung zur elektrischen Abkoppelung einer Autobatterie bei einem Unfall verwendet.

Nachfolgend wird die Erfindung an Hand von einzelnen Figuren näher beschrieben.
In Fig. 1 ist eine Stromleiterschiene 1 dargestellt, die sich in einem Gehäuse 2 befindet, welches aus einem Gehäuseunterteil 3 und einem Gehäuseoberteil 4 besteht. Weiter ist in Fig 1 ein Trennmeissel 5 angedeutet, der durch geeignete Maßnahmen beschleunigt wird und die Stromleiterschiene 1 auf Grund seiner kinetischen Energie trennt.
Figur 2 zeigt die Stromleiterschiene 1 als Ganzes. Die Trennstelle 7 bildet ein Viereck auf der Stromleiterschiene 1 mit zwei quer zur Längsrichtung der Stromleiterschiene 1 angeordneten Übergängen 11 zur Reststromleiterschiene 9. An den Endstücken 11 ist jeweils eine Befestigungsmöglichkeit 6, hier Befestigungslöcher angeordnet. Diese beiden Endstücke 14 sind zur Ebene der Trennstelle 7 rechtwinklig angeordnet. Diese rechtwinklige Anordnung zur Ebene der Trennstelle 7 wird durch jeweils zweimaliges rechtwinkliges Umbiegen der Stromleiterschiene 1 an zwei verschiedenen Stellen 16, 17 erreicht. Hierdurch werden die Kräfte auf die Trennstelle 7 in vorteilhafter Weise reduziert und dadurch die mechanische Bauteilbelastung erheblich verringert.
Figur 3 zeigt einen Schnitt durch eine Stromleiterschiene 1 im Bereich der Trennstelle 7. An der Trennstelle 7 ist der Leiterquerschnitt 8 gegenüber der Reststromleiterschiene 9 verjüngt. Mit dem Bezugszeichen 10 ist die Länge der Verjüngung bezeichnet. Am Rand der Trennstelle 7 geht diese jeweils über einen Übergang 11 in die Reststromleiterschiene 9 über. In der Ausführungsform der Figur 3 gehen diese Übergänge schräg auslaufend in die Reststromleiterschiene 7 über.
Fig. 4 zeigt eine zusätzliche Kerbung 12, die den Trennvorgang erheblich erleichtert.
Fig. 5 zeigt die Kerbung 12 und zusätzlich an dem entgegengesetzten Übergang einen gebogenen Übergang 11, wodurch eine Biegestelle 15 geschaffen ist.
In Fig. 6 ist an der Biegestelle 15 eine Einkerbung 13 an der dem Trennmeißel 5 abgewandten Seite des Übergangs 11 angeordnet. Diese Einkerbung 13 erleichtert den Biegevorgang erheblich.

Bevorzugt wird diese Trennvorrichtung zur elektrischen Abkoppelung einer Autobatterie bei einem Unfall verwendet.

## Patentansprüche

1. Pyromechanische Trennvorrichtung mit einem Gehäuse (2), in dem eine elektrisch leitende Stromleiterschiene (1) angeordnet ist, die von einem durch eine pyrotechnische Treibladung angetriebenen Trennmeißel (5) an einer Trennstelle (7) durchtrennbar ausgebildet ist und die Stromleiterschiene (1) durch eine Verjüngung des Leiterquerschnitts gebildet ist und an ihren Endstücken (14) jeweils eine Befestigungsmöglichkeit (6) zum Anschluss von elektrischen Leitern aufweist, wobei die Trennstelle (7) ein Viereck auf der Stromleiterschiene (1) bildet mit zwei quer zur Längsrichtung der Stromleiterschiene (1) angeordneten Übergängen (11) zur Reststromleiterschiene (9), **dadurch gekennzeichnet, dass** die beiden Endstücke (14) der Stromleiterschiene (1) zur Ebene der Trennstelle (7) rechtwinklig angeordnet sind, wobei ein Übergang (11) eine einseitige Kerbung (12) in der Verjüngung aufweist und der andere Übergang als Biegestelle (15) ausgebildet ist, die eine Einkerbung (13) an der dem Trennmeißel (5) abgewandten Seite des Übergangs (11) aufweist.

2. Trennvorrichtung nach Anspruch 1, **dadurch gekennzeichnet, dass** die Verjüngung des Leiterquerschnitts die gesamte Breite der Stromleiterschiene (1) durchzieht

3. Trennvorrichtung nach Anspruch 1 oder 2, **dadurch gekennzeichnet, dass** die rechtwinklig zur Trennstelle (7) ausgebildete Anordnung der Endstücke (14) durch jeweils zweimaliges rechtwinkliges Umbiegen der Stromleiterschiene (1) erreicht ist.

4. Trennvorrichtung nach Anspruch 1, **dadurch gekennzeichnet, dass** die Übergänge (11) schräg auslaufend in die Reststromleiterschiene (9) münden.

5. Verwendung der pyromechanischen Trennvorrichtung nach einem der Ansprüche 1 bis 4 zur elektrischen Abkoppelung einer Autobatterie bei einem Unfall.

## Claims

1. A pyromechanical separating device with a housing (2), in which an electrically conductive current conductor rail (1) is arranged which is made to be able to be cut through by a separating chisel (5) driven by a pyrotechnic propellant charge at a separating point (7), and the current conductor rail (1) is formed by a narrowed portion of the conductor cross-section and has on its end pieces (14) in each case a fastening facility (6) for the connection of electrical conductors, wherein the separating point (7) forms a quadrangle on the current conductor rail (1) with two transitions (11) to the remaining current conductor rail (9) arranged transversely to the longitudinal direction of the current conductor rail (1), **characterised in that** the two end pieces (14) of the current conductor rail (1) are arranged at right angles to the plane of the separating point (7), with a transition (11) having a one-sided notch (12) in the narrowed portion and the other transition being made as a bending point (15) which has a notch (13) on the side of the transition (11) facing away from the separating chisel (5).

2. A separating device according to claim 1, **characterised in that** the narrowed portion of the conductor cross-section goes across the entire width of the current conductor rail (1).

3. A separating device according to claim 1 or claim 2, **characterised in that** the arrangement of the end pieces (14) made at right angles to the separating point (7) is achieved in each case by double rectangular bending of the current conductor rail (1).

4. A separating device according to claim 1, **characterised in that** the transitions (11) run out obliquely into the remaining current conductor rail (9)

5. Use of the pyromechanical separating device according to any one of claims 1 to 4 for the electrical disconnection of a car battery in the event of an accident.

## Revendications

1. Dispositif de sectionnement pyromécanique avec un boîtier (2) dans lequel est disposé un rail conducteur de courant (1) électriquement conducteur qui est réalisé sectionnable en un point de sectionnement (7) par une lame de sectionnement (5) entraînée par une charge propulsive pyrotechnique,
et est formé par un rétrécissement de la section du conducteur, et le rail conducteur de courant (1) présente à chacun de ses embouts (14) une possibilité de fixation (6) pour le raccordement de conducteurs électriques, le point de sectionnement (7) formant un quadrilatère sur le rail conducteur de courant (1) avec deux transitions (11) avec le reste du rail conducteur de courant (9), disposées transversalement à la direction longitudinale du rail conducteur de courant (1), **caractérisé en ce que** les deux embouts (14) du rail conducteur de courant (1) sont disposés perpendiculairement au plan du point de sectionnement (7), une transition (11) présentant une encoche (12) unilatérale dans le rétrécissement et l'autre transition étant réalisée en tant que point de flexion (15) qui présente une encoche (13) sur le côté de la transition (11) tourné à l'opposé de la lame de sectionnement (5).

2. Dispositif de sectionnement selon la revendication 1, **caractérisé en ce que** le rétrécissement de la section du conducteur traverse toute la largeur du rail conducteur de courant (1).

3. Dispositif de sectionnement selon la revendication 1 ou 2, **caractérisé en ce que** la disposition des embouts (14), perpendiculaire au point de sectionnement (7), est obtenue par double pliage à angle droit du rail conducteur de courant (1).

4. Dispositif de sectionnement selon la revendication 1, **caractérisé en ce que** les transitions (11) débouchent obliquement dans le reste du rail conducteur de courant (9).

5. Utilisation du dispositif de sectionnement pyromécanique selon l'une des revendications 1 à 4 pour le découplage électrique d'une batterie de véhicule en cas d'accident.
